# EUROPÄISCHE PATENTSCHRIFT

(11) **EP 0 605 805 B1**
(45) Veröffentlichungstag und Bekanntmachung des Hinweises auf die Patenterteilung: **05.03.1997**
(21) Anmeldenummer: 93119823.8
(22) Anmeldetag: 09.12.1993
(51) Int. Cl.: E01C 9/00

(54) **Gitterplatte zum Begrünen von Flächen**
Grating to grass areas
Panneau de treillis pour gazonner des aires

(30) Priorität: 07.01.1993 DE 9300099 U
(43) Veröffentlichungstag der Anmeldung: 13.07.1994
(73) Patentinhaber: Prestele, Eugen, 86161 Augsburg (DE); Kienle, Alexander, 86152 Augsburg (DE)
(72) Erfinder: Prestele, Eugen, 86161 Augsburg (DE)
(74) Vertreter: Charrier, Rolf, Dipl.-Ing.

(56) Entgegenhaltungen:
- EP-A- 0 516 957
- DE-A- 3 140 701
- US-A- 4 111 585
- US-A- 4 621 942

## Beschreibung

Die Neuerung betrifft eine Gitterplatte zum Begrünen von Flächen nach dem Oberbegriff des Anspruches 1.

Die bekannten Gitterplatten zum Begrünen von Flächen, wie sie beispielsweise in der EP-A-0 516 957 beschrieben sind, weisen Zellen mit einem Boden auf, der mit einer üblicherweise kreisförmigen Öffnung versehen ist. Diese Öffnungen dienen einmal der Entwässerung der Zellen und zum anderen ermöglichen sie eine Bewurzelung mit dem unter der Gitterplatte vorhandenen Erdreich. Die Böden der Zellen haben die Aufgabe, die Gitterplatte gegenüber dem Erdreich abzustützen, was insbesondere von Bedeutung ist, wenn die Gitterplatten von Fahrzeugen befahren werden.

Die bodenseitigen Öffnungen bei den bekannten Gitterplatten sind jedoch nicht ausreichend groß, um eine gute Verwurzelung des Grases mit dem Untergrund zu gewährleisten. Hieraus resultiert eine Wachstumsbehinderung des Grases, ein Austrocknen bei längerer Trockenheit und die Möglichkeit des Herausreißens von Grasbüscheln aus einzelnen Zellen.

Daneben ist es bekannt, an den Zellwänden Öffnungen vorzusehen, wodurch eine Bewurzelung zwischen benachbarten Zellen möglich ist. Hierdurch wird wohl der Halt der Grasbüschel in den einzelnen Zellen erhöht, jedoch bleiben die anderen vorgenannten Nachteile bestehen.

Der Neuerung liegt die Aufgabe zugrunde, dem Gras die Möglichkeit zu geben, unter der Gitterplatte weitgehend unbehindert ein dichtes Wurzelgeflecht auszubilden, ohne dabei die Tragbelastung der Gitterplatte nennenswert zu reduzieren.

Gelöst wird diese Aufgabe mit den Merkmalen des Anspruches 1.

Wie aus der Figurenbeschreibung und den Zeichnungen hervorgeht verlaufen die Wandverbindungen nicht durchgehend zum nächsten Knotenpunkt, sondern enden vor dem nächsten Knotenpunkt bzw. der von diesem ausgehenden Wandverbindung. Vorteilhafte Ausgestaltungen sind den Unteransprüchen entnehmbar. Insbesondere ist Anspruch 2 entnehmbar, daß an allen Knotenpunkten Wandverbindungen angeordnet sind, die voneinander getrennt sind, wodurch noch einmal klargestellt wird, daß die Wandverbindung eines Knotenpunkts nicht in die Wandverbindung eines anderen Knotenpunkts übergeht, wie es aus der oben genannten Druckschrift bekannt ist.

Ausführungsbeispiele werden nachfolgend anhand der Zeichnungen näher erläutert. Es zeigen:
- **Fig. 1**: eine Draufsicht auf eine erste Ausführungsform einer Gitterplatte mit bienenwabenförmigen Zellen;
- **Fig. 2**: eine Draufsicht auf eine zweite Ausführungsform einer Gitterplatte mit bienenwabenförmigen Zellen;
- **Fig. 3**: eine Draufsicht auf eine Gitterplatte mit Zellen quadratischen Querschnitts und
- **Fig. 4**: eine Draufsicht auf eine zweite Ausführungsform einer Gitterplatte mit Zellen quadratischen Querschnitts.

Die Gitterplatte nach Figur 1 weist bienenwabenförmige Zellen 1 auf. Diese werden gebildet durch Zellenwände 2, die an den Knotenpunkten 3 mit einem Winkel von 120° zueinander verlaufen. Jede Zelle weist somit sechs Knotenpunkte 3 auf. An jeweils drei Knotenpunkten 3 einer Zelle 1 sind Wandverbindungen 4 vorgesehen, welche senkrecht zu den Zellenwänden 2 verlaufen. In den Ausführungsbeispielen nach den Figuren 1 und 2 weisen die Wandverbindungen 4 eine dreiecksförmige Sternform entsprechend dem Verlauf der Zellenwände 2 an den Knotenpunkten 3 auf. Die so gebildeten drei Arme 5, die entsprechend den Wänden 2 an den Knotenpunkten 3 verlaufen, weisen eine konkav ausgebildete Verbindungskontur 6 auf.

Durch die drei Wandverbindungen 4 pro Zelle 1 ist eine ausreichende Tragbelastung der Gitterplatte gewährleistet, andererseits steht bodenseitig eine große Fläche zur Verfügung, um eine Bewurzelung mit dem unter der Gitterplatte vorhandenen Erdreich zu ermöglichen.

Bei der Gitterplatte nach Figur 1 sind die randseitigen Zellen 1 geschnitten und werden durch die geschnittenen Zellen einer benachbarten Gitterplatte zu sechseckigen Zellen ergänzt.

Am oberen Rand der Gitterplatte nach Figur 1 sind leistenförmige Wandverbindungen 4A vorgesehen, die die dortigen Knotenpunkte 3 miteinander verbinden. Außerdem ist dort an jedem Knotenpunkt ein über die Kontur der Wandverbindungen 4A überstehender Vorsprung 7 bodenseitig angeformt. Die sich nach oben anschließende Gitterplatte weist randseitig ebenfalls leistenförmige Wandverbindungen auf, die auf den Wandverbindungen 4A der dargestellten Gitterplatte zur Auflage kommen, während die Vorsprünge 7 unter der sich nach oben anschließenden Gitterplatte zu liegen kommen. Hierdurch ist eine Verzahnung zwischen benachbarten Gitterplatten gewährleistet.

Bei der Ausführungsform am linken Rand der Gitterplatte nach Figur 1 sind bei jeder Zelle 1 abwechselnd leistenförmige Wandverbindungen 4A und 4B vorgesehen, wobei die leistenförmigen Wandverbindungen 4B über die Kontur ihrer geschnittenen Zelle 1 überstehen. Bei der Montage der nach links sich anschließenden benachbarten Gitterplatte kommen deren Wandverbindungen 4B zur Auflage auf die Wandverbindungen 4A der rechts sich anschließenden Gitterplatte, während die Wandverbindungen 4B der dargestellten Gitterplatte unter die Wandverbindungen 4A der links sich anschließenden Gitterplatte zu liegen kommen. Somit ist auch hier eine Verzahnung zwischen benachbarten Gitterplatten gewährleistet.

Bei der Gitterplatte nach Figur 2 weisen auch die randseitigen Zellen eine volle Bienenwabenform auf. Bei der Ausführungsvariante am oberen Rand der Gitterplatte nach Figur 2 ist eine durchgehende leistenförmige Wandverbindung 4C vorgesehen. Bei der Ausführungsvariante am linken Rand der Gitterplatte nach Figur 2 ist eine leistenförmige Wandverbindung 4D bei der jeweils übernächsten Zelle 1 angeordnet. Bei den Ausführungsformen nach den Figuren 3 und 4 verlaufen die Zellenwände 2 an den Knotenpunkten 3 rechtwinklig zueinander. Dementsprechend weisen die Wandverbindungen 4 eine Sternform mit vier rechtwinklig zueinander verlaufenden Armen 5 auf. Während bei der Ausführungsform nach Figur 3 an jedem Knotenpunkt 3 eine Wandverbindung 4 vorgesehen ist, sind solche Wandverbindungen gemäß dem Ausführungsbeispiel nach Figur 4 an dem jeweils übernächsten Knotenpunkt vorgesehen. Jede Zelle 1 nach Figur 3 weist somit vier Wandverbindungen 4 auf, während es bei dem Ausführungsbeispiel nach Figur 4 pro Zelle nur zwei Wandverbindungen sind.

Bei beiden Ausführungsbeispielen nach den Figuren 3 und 4 sind randseitig durchgehende leistenförmige Wandverbindungen 4E vorgesehen, wobei bei der jeweils übernächsten Zelle diese Wandverbindung über die Kontur der dortigen, geschnittenen Zelle übersteht.

Die Wandverbindungen an den Knotenpunkten können auch Kreis- oder Rechtecksform aufweisen, wie dies in Figur 3 dargestellt ist.

## Patentansprüche

1. Gitterplatte zum Begrünen von Flächen mit oben offenen Zellen (1), die durch Zellenwände (2) gebildet werden, wobei die Zellen (1) unten Öffnungen aufweisen, über die eine Bewurzelung mit dem unter der Gitterplatte vorhandenen Erdreich ermöglicht wird und die Zellenwände (2) zwischen benachbarten Zellen (1) Knotenpunkte (3) bilden, **dadurch gekennzeichnet**, daß an mindestens einigen, sich nicht am Plattenrand befindlichen, Knotenpunkten (3) unten senkrecht zu den Zellenwänden (2) verlaufende Wandverbindungen (4) angeordnet sind, deren Ausdehnung auf den Bereich des jeweiligen Knotenpunkts (3) begrenzt ist, wodurch die Wandverbindungen des jeweiligen Knotenpunktes von allen anderen. Wanderbindungen mit Abstand getrennt sind.

2. Gitterplatte nach Anspruch 1, **dadurch gekennzeichnet**, daß an allen Knotenpunkten (3) voneinander getrennte Wandverbindungen (4) angeordnet sind.

3. Gitterplatte nach Anspruch 1, **dadurch gekennzeichnet,** daß am jeweils übernächsten Knotenpunkt (3) eine Wandverbindung (4) angeordnet ist.

4. Gitterplatte nach einem der Ansprüche 1 bis 3, **dadurch gekennzeichnet,** daß die Wandverbindungen (4) eine dem Verlauf der Zellenwände (2) am Knotenpunkt (3) entsprechende Sternform aufweisen.

5. Gitterplatte nach Anspruch 4, **dadurch gekennzeichnet**, daß die Verbindungskontur (6) zwischen den Armen (5) der sternförmigen Wandverbindungen (4) konkav ausgebildet ist.

6. Gitterplatte nach einem der Ansprüche 1 bis 5, **dadurch gekennzeichnet**, daß am Plattenrand leistenförmige Wandverbindungen (4A bis 4E) angeordnet sind.

7. Gitterplatte nach einem der Ansprüche 1 bis 6, **dadurch gekennzeichnet,** daß am Plattenrand an jeder übernächsten Zelle (1) eine über die Zellenkontur überstehende Wandverbindung (4B, 4D) vorgesehen ist und die Wandverbindungen sich mit den überstehenden Wandverbindungen einer benachbarten Platte verzahnen.

## Claims

1. A grating for the grassing of areas, consisting of cells (1) which are formed by cell walls (2) and open at the top, the cells (1) exhibiting openings at the bottom via which it is possible to root into the earth lying under the grating, and the cell walls (2) between adjacent cells (1) forming nodes (3), characterized in that
at at least some of the nodes not lying at the edge of the grating, wall connections (4) are arranged, which run perpendicular to the cell walls (2) at the bottom and the extent of which is limited to the region of the respective node, whereby the wall connections of the respective node are well clear of any other wall connections.

2. A grating as in Claim 1, characterized in that
wall connections (4) are arranged at all of the nodes (3) separated from one another.

3. A grating as in Claim 1, characterised in that
a wall connection (4) is arranged at every other node (3).

4. A grating an in one of the Claim 1 to 3, characterized in that
the wall connections (4) exhibit the shape of a star to correspond with the run of the cell walls (2) at the node (3).

5. A grating as in Claim 4, characterized in that
the contour (6) of the connection between the arms (5) of the star-shaped wall connection (4) is made concave.

6. A grating as in one of the Claims 1 to 5, characterized in that
at the edge of the grating wall connections (4A to 4E) are arranged in the form of fillets.

7. A grating as in one of the Claims 1 to 6, characterized in that
a wall connection (4B, 4D) which projects beyond the cell contour is provided on every other cell (1) at the edge of the grating, and the wall connections mesh with the wall connections projecting from an adjacent grating.

## Revendications

1. Panneau de treillis pour engazonner des surfaces, avec des alvéoles (1) ouvertes vers le haut qui sont formées par des parois d'alvéoles (2), les alvéoles (1) présentant vers le bas des ouvertures qui permettent un enracinement dans le sol présent sous le panneau de treillis et les parois d'alvéoles (2) formant des points nodaux (3) entre des alvéoles (1) voisines, **caractérisé** en ce que des jonctions de paroi (4) s'étendant vers le bas perpendiculairement aux parois d'alvéoles (2) sont disposées en au moins quelques points nodaux (3), qui ne se trouvent pas sur le bord du panneau, l'étendue des jonctions de paroi (4) étant limitée à la région du point nodal respectif (3), de sorte que les jonctions de paroi du point nodal respectif sont séparées distance de toutes les autres jonctions de paroi.

2. Panneau de treillis selon la revendication 1, **caractérisé** en ce que des jonctions de paroi (4) séparées les unes des autres sont disposées en tous les points nodaux (3).

3. Panneau de treillis selon la revendication 1, **caractérisé** en ce qu'une jonction de paroi (4) est disposée en chaque deuxième point nodal consécutif (3).

4. Panneau de treillis selon l'une des revendications 1 à 3, **caractérisé** en ce que les jonctions de paroi (4) présentent une forme d'étoile correspondant à l'allure des parois d'alvéoles (2) au point nodal (3).

5. Panneau de treillis selon la revendication 4, **caractérisé** en ce que le contour de jonction (6) entre les branches (5) des jonctions de paroi (4) en étoile est réalisé concave.

6. Panneau de treillis selon l'une des revendications 1 à 5, **caractérisé** en ce que des jonctions de paroi en forme de baguettes (4A à 4E) sont disposées sur le bord du panneau.

7. Panneau de treillis selon l'une des revendications 1 à 6, **caractérisé** en ce qu'une jonction de paroi (4B, 4D) dépassant du contour de l'alvéole est prévue sur le bord du panneau pour chaque deuxième alvéole consécutive (1), et les jonctions de parois s'imbriquent avec les jonctions de paroi dépassantes d'un panneau voisin.
